# EUROPÄISCHE PATENTSCHRIFT

(11) **EP 1 153 406 B1**
(45) Veröffentlichungstag und Bekanntmachung des Hinweises auf die Patenterteilung: **16.04.2003**
(21) Anmeldenummer: 00905038.6
(22) Anmeldetag: 08.02.2000
(51) Int. Cl.: H01H 87/00

(54) **SELBSTERHOLENDE STROMBEGRENZUNGSEINRICHTUNG MIT FLÜSSIGMETALL**
SELF-REGENERATING CURRENT LIMITING DEVICE WITH LIQUID METAL
DISPOSITIF DE LIMITATION DE COURANT A REGENERATION AUTOMATIQUE AVEC METAL LIQUIDE

(30) Priorität: 10.02.1999 DE 19905372
(43) Veröffentlichungstag der Anmeldung: 14.11.2001
(73) Patentinhaber: Moeller GmbH, 53115 Bonn (DE)
(72) Erfinder: KREMERS, Wolfgang, D-53229 Bonn (DE); BERGER, Frank, D-53913 Swistal-Miel (DE); KRÄTZSCHMAR, Andreas, D-53123 Bonn (DE)
(86) Internationale Anmeldenummer: EP0001005
(87) Internationale Veröffentlichungsnummer: WO00048216

(56) Entgegenhaltungen:
- DE-A- 1 513 333
- DE-B- 1 024 595
- DE-B- 1 788 143
- DE-C- 842 811
- FR-A- 1 339 243
- NL-A- 7 509 962
- SU-A- 1 076 981

## Beschreibung

### Technisches Gebiet

Die Erfindung betrifft eine selbsterholende Strombegrenzungseinrichtung mit Flüssigmetall nach dem Oberbegriff des Anspruches 1.

### Stand der Technik

Aus der Druckschrift SU 922 911 A ist eine solche selbsterholende Strombegrenzungseinrichtung bekannt, die Elektroden aus Festmetall enthält, die durch als druckfestes Isoliergehäuse ausgebildete erste Isolierkörper getrennt sind. Innerhalb des Isoliergehäuses sind durch isolierende Zwischenwände und dazwischen angeordnete zweite Isolierkörper, die als ringförmige Dichtscheiben ausgeführt sind, mit Flüssigmetall teilweise aufgefüllte, hintereinander liegende Verdichterräume ausgebildet, die untereinander über mit Flüssigmetall ausgefüllte, außermittig angeordnete Verbindungskanäle der Zwischenwände verbunden sind. Damit besteht im Normalbetrieb über das Flüssigmetall eine durchgehende innere leitende Verbindung zwischen den Elektroden. Im Strombegrenzungsfall wird infolge der hohen Stromdichte das Flüssigmetall aus den Verbindungskanälen verdrängt. Damit ist die elektrische Verbindung der Elektroden über das Flüssigmetall unterbrochen, was zur Begrenzung des Kurzschlußstromes führt. Nach Abschaltung oder Beseitigung des Kurzschlusses füllen sich die Verbindungskanäle wieder mit Flüssigmetall, worauf die Strombegrenzungseinrichtung erneut betriebsbereit ist. In der Druckschrift DE 40 12 385 A1 wird eine Strombegrenzungseinrichtung mit nur einem Verdichterraum beschrieben und als Medium über dem Flüssigkeitsspiegel Vakuum, Schutzgas oder eine isolierende Flüssigkeit erwähnt. Zur Verbesserung der Begrenzungseigenschaften sind nach Druckschrift SU 1 076 981 A die Verbindungskanäle benachbarter Zwischenwände gegeneinander versetzt angeordnet. Es ist nach Druckschrift DE 26 52 506 A1 bekannt, bei Kontakteinrichtungen Gallium-Legierungen, insbesondere GalnSn-Legierungen zu verwenden. Die bekannten Strombegrenzungseinrichtungen mit Flüssigmetall weisen zwar die erwünschte Eigenschaft der Selbsterholung auf, doch bei relativ langen Abschaltzeiten eines Schutzschalters, der mit einer Strombegrenzungseinrichtung in Reihe geschaltet ist, besteht die Gefahr häufigen Wiederzündens des Lichtbogens bzw. der Lichtbögen in der Strombegrenzungseinrichtung. Dies führt zu einer erhöhten Materialbelastung und damit verkürzten Lebensdauer der Strombegrenzungseinrichtung. Eine Beeinflussung der Rekombinationszeit, das heißt der Zeit bis zur Wiederherstellung der durchgehenden metallisch leitenden Verbindung, ist mit den bekannten Strombegrenzungseinrichtungen nicht möglich.

### Darstellung der Erfindung

Der Erfindung liegt daher die Aufgabe zugrunde, Mittel zur gezielten Beeinflussung der Rekombinationszeit anzugeben.

Ausgehend von einer Strombegrenzungseinrichtung der eingangs genannten Art wird die Aufgabe erfindungsgemäß durch die kennzeichnenden Merkmale der unabhängigen Ansprüche gelöst, während den abhängigen Ansprüchen vorteilhafte Weiterbildungen der Erfindung zu entnehmen sind.

Durch die beidseitig schräg eingebrachten Verbindungskanäle läßt sich nach Bedarf die Rekombinationszeit einstellen, da sich nach der Strombegrenzung die Verbindungskanäle je nach Verlauf ihrer Schrägen mehr oder weniger verlangsamt bzw. beschleunigt mit Flüssigmetall wieder füllen. Die erfindungsgemäße Strombegrenzungseinrichtung kann demnach durch ihre Rekombinationszeit auf den entsprechenden Einsatzfall angepaßt werden.

Zweckmäßigerweise werden die wechselnden Schrägen der Verbindungskanäle als im Inneren der Zwischenwände winklig ineinander übergehende gerade Teilkanäle ausgeführt. Zum Inneren der Zwischenwände beidseitig ansteigende Teilkanäle haben gegenüber durchgängig geradlinig verlaufenden Verbindungskanälen eine verlängerte Rekombinationszeit zur Folge, da nach einem Kurzschluß das Entweichen entstandener Dampf- bzw. Gasblasen erschwert und damit die Wiederbefüllung der Verbindungskanäle mit Flüssigmetall verlangsamt wird. Dagegen haben zum Inneren der Zwischenwände beidseitig abfallende Teilkanäle gegenüber durchgängig geradlinig verlaufenden Verbindungskanälen eine verkürzte Rekombinationszeit zur Folge, da nach einem Kurzschluß das Entweichen entstandener Dampf- bzw. Gasblasen erleichtert und damit die Wiederbefüllung der Verbindungskanäle mit Flüssigmetall beschleunigt wird.

Derartige Zwischenwände lassen sich vorteilhaft durch Zusammensetzen zweier Teilwände mit jeweils geradlinig schräg eingebrachten Teilkanälen herstellen, wobei die umgekehrt geneigten Teilkanäle aneinanderstoßen und zu den erfindungswesentlichen Verbindungskanälen kombinieren. Gleich ausgebildete Teilwände, deren Wandstärke die halbe nominelle Wandstärke der aus diesen zusammengesetzten Zwischenwände beträgt, führen kostengünstig zu Gleichteilen für die Teilwände. Mit derartigen Teilwänden lassen sich, je nachdem mit welchen ihrer beiden Frontseiten sie aneinander liegen, Zwischenwände mit zum Inneren beidseitig aufsteigenden oder absteigenden Verbindungskanälen zusammensetzen.

Eine vorteilhafte Weiterbildung der Zwischenwände oder Teilwände besteht darin, daß sie mit einem randseitigen Kragen ausgebildet sind, dessen Höhe der halben oder der gesamten Breite der inneren Verdichterräume entspricht. Damit werden ohne das Erfordernis besonderer Dichtscheiben durch jeweils zwei gegenüberliegende Zwischenwände bzw. Teilwände ein innerer Verdichterraum bzw. durch jeweils eine Elektrode und eine dieser gegenüberliegenden Zwischen- bzw. Teilwand ein äußerer Verdichterraum begrenzt.

Wenn in den Zwischenwänden Druckausgleichskanäle oberhalb des Flüssigkeitsspiegels vorgesehen sind, empfiehlt es sich, Druckausgleichskanäle benachbarter Zwischenwände gegenseitig, insbesondere stark zu versetzen. Damit wird im Kurzschlußfall das Zünden ungewollter Lichtbögen über diese Kanäle vermieden und die Rekombinationszeit verlängert.

Mit Vorteil ist als Flüssigmetall eine Gallium-Legierung zu verwenden. Insbesondere GaInSn-Legierungen sind einfach zu handhaben durch ihre physiologische Unbedenklichkeit. Eine Legierung aus 660 Gewichtsanteilen Gallium, 205 Gewichtsanteilen Indium und 135 Gewichtsanteilen Zinn ist bei Normaldruck von 10°C bis 2000°C flüssig und besitzt eine ausreichende elektrische Leitfähigkeit.

### Kurze Beschreibung der Zeichnungen

Weitere Einzelheiten der Erfindung ergeben sich aus dem folgenden, anhand von Figuren erläuterten Ausführungsbeispiel. Es zeigen
- Figur 1:: im Längsschnitt eine erste Ausführungsform der erfindungsgemäßen selbsterholende Strombegrenzungseinrichtung;
- Figur 2:: im Längsschnitt eine zweite Ausführungsform der erfindungsgemäßen selbsterholende Strombegrenzungseinrichtung.

### Bester Weg zur Ausführung der Erfindung

Die Strombegrenzungseinrichtung 10 nach Fig. 1 enthält zu beiden Seiten je eine Elektrode 1 aus Festmetall, vorzugsweise Kupfer, die rotationssymmetrisch ausgebildet ist und in einen äußeren Anschlußleiter 2 übergeht. Zwischen den Elektroden 1 befinden sich mehrere Verdichterräume 4, die durch eine entsprechende Anzahl von isolierenden Zwischenwänden 12 mit beidseitig am Rande kreisringförmig ausgebildeten Kragen 13 gebildet werden. Die beiden äußeren Verdichterräume 4 werden seitlich jeweils durch eine der Elektroden 1 sowie durch eine Zwischenwand 12 begrenzt. Die inneren Verdichterräume 4 werden seitlich jeweils durch zwei Zwischenwände 12 begrenzt. Durch einen Isolierkörper in Form eines Formgehäuse 5, das aus zwei gleichen schalenförmigen Gehäuseteilen 51 besteht, werden die Elektroden 1 und die Zwischenwände 12 kraftschlüssig gehalten. Es sind bekannte, jedoch aus Gründen der Übersichtlichkeit nicht dargestellte Mittel zum kraftschlüssigen Verbinden der beiden Gehäuseteile 51 vorgesehen, beispielsweise durchgehende Spannschrauben entlang der beiden Linien 3. Dichtringe 6, die in gegenüberstehenden stirnseitigen Nuten der Kragen 13 bzw. Elektroden 1 eingelegt sind, dienen zum Abdichten der Verdichterräume 4. Die Gehäusehälften 51 sind druckfeste Isolierkörper. Alle Verdichterräume 4 sind teilweise mit einem Flüssigmetall 7 ausgefüllt, beispielsweise einer GaInSn-Legierung. Die Zwischenwände 12 sind unterhalb des Flüssigkeitsspiegels 9 mit Verbindungskanälen 17 mit V-förmigem Längsprofil versehen. Die Verbindungskanäle 17 sind im Nennbetrieb ebenfalls mit Flüssigmetall 7 gefüllt, so daß zwischen den Elektroden 1 eine durchgehende elektrisch leitende Verbindung besteht. Die Verbindungskanäle 17 benachbarter Zwischenwände 12 können vorteilhaft jeweils um einen bestimmten Winkelbetrag versetzt sein, um im Strombegrenzungsfall einen durchgehenden Lichtbogen zu erschweren. Die Verbindungskanäle 17 setzen sich aus zwei winklig ineinander übergehenden und geradlinig verlaufenden Teilkanälen 18, 19 zusammen. Die Teilkanäle 18 und 19 verlaufen von den Außenwänden zum Inneren der Zwischenwände 12 schräg nach unten, daß heißt vom Flüssigkeitsspiegel 9 weg gerichtet. Durch diese Ausbildung der Verbindungskanäle 17 wird gegenüber den bekannten Strombegrenzungseinrichtungen mit geradlinig verlaufenden Verbindungskanälen eine verkürzte Rekombinationszeit erreicht, da nach einem äußeren Kurzschluß das Entweichen entstandener Dampf- bzw. Gasblasen aus den Verbindungskanäle 17 erleichtert und damit das Wiederbefüllen der Verbindungskanäle mit dem Flüssigmetall 7 beschleunigt wird.

Die Strombegrenzungseinrichtung 20 nach Fig. 2 unterscheidet sich von der vorstehend beschriebenen im wesentlichen durch die Ausbildung ihrer Zwischenwände 22, 23 und durch als ringförmige Dichtscheiben 21 ausgebildete weitere Isolierkörper zwischen den Zwischenwänden 22, 23 bzw. zwischen den äußeren Zwischenwänden 22 und den benachbarten Elektroden 1. Die Zwischenwände 22, 23 sind jeweils aus zwei gleichen Teilwänden 24 und 25 zusammengesetzt, die mit einem schräg verlaufenden Teilkanal 28 bzw. 29 versehen sind. Je nachdem mit welcher ihrer beiden Frontseiten zwei Teilwände 24 und 25 dicht aneinander liegen, werden Verbindungskanäle 26 oder 27 gebildet, die unterschiedliche Neigungsrichtungen von außen nach innen aufweisen. Im Beispiel sind durch die Teilwände 24 und 25 die beiden äußeren Zwischenwände 22 so zusammengesetzt, daß sich die durch die Teilkanäle 28 und 29 gebildeten V-förmigen Verbindungskanäle 26 beidseitig zum Flüssigkeitsspiegel 9 des Flüssigmetalls 7 schräg hin öffnen, wogegen die inneren Zwischenwände 23 so zusammengesetzt sind, daß sich die durch die Teilkanäle 28 und 29 gebildeten umgekehrt V-förmigen Verbindungskanäle 27 beidseitig vom Flüssigkeitsspiegel 9 schräg weg öffnen. Die äußeren Verbindungskanäle 26 weisen eine verkürzte und die inneren Verbindungskanäle 27 eine verlängerte Rekombinationszeit nach einem Kurzschluß auf.

Die vorliegende Erfindung ist nicht auf die vorstehend beschriebenen Ausführungsformen beschränkt. So lassen sich beispielsweise in entsprechender Abwandlung der Strombegrenzungseinrichtung 20 nach Fig. 2 durch geeignete Wahl der paarweisen Zusammensetzung der Teilwände 24 und 25 Strombegrenzungseinrichtungen herstellen, die an unterschiedliche Strombegrenzungsbedingungen weitgehend angepaßt sind. Weiterhin können zur weiteren Differenzierung des Strombegrenzungsverhaltens durchaus einige der Zwischenwände mit geradlinig verlaufenden Verbindungskanälen ausgestattet sein.

## Patentansprüche

1. Selbsterholende Strombegrenzungseinrichtung mit Flüssigmetall, enthaltend Elektroden (1) aus Festmetall zum Anschließen an einen zu schützenden Stromkreis und mehrere mit Flüssigmetall (7) teilweise aufgefüllte, zwischen den Elektroden (1) hintereinander liegende Verdichterräume (4), die durch druckfeste Isolierkörper (5; 21) und durch diese gehaltene isolierende Zwischenwände (12; 22; 23) mit Verbindungskanälen (17; 26; 27) für das Flüssigmetall (7) gebildet werden, **dadurch gekennzeichnet, daß** wenigstens eine Teilmenge der Verbindungskanäle (17; 26; 27) ein im wesentlichen V-förmiges bzw. umgekehrt V-förmiges Längsprofil aufweist.

2. Selbsterholende Strombegrenzungseinrichtung nach Anspruch 1, **dadurch gekennzeichnet, daß** die Teilmenge der Verbindungskanäle (17; 26; 27) zwei winklig ineinander übergehende gerade Teilkanäle (18, 19; 28, 29) aufweist.

3. Selbsterholende Strombegrenzungseinrichtung nach Anspruch 2, **dadurch gekennzeichnet, daß** die Teilkanäle (28, 29) in Richtung zum Inneren der Zwischenwände (23) und zum Flüssigkeitsspiegel (9) hin gerichtet verlaufen.

4. Selbsterholende Strombegrenzungseinrichtung nach Anspruch 2, **dadurch gekennzeichnet, daß** die Teilkanäle (18, 19; 28, 29) in Richtung zum Inneren der Zwischenwände (12; 22) und vom Flüssigkeitsspiegel (9) weg gerichtet verlaufen.

5. Selbsterholende Strombegrenzungseinrichtung nach Anspruch 3 oder 4, **dadurch gekennzeichnet, daß** die Zwischenwände (22; 23) in zwei sich überdeckende Teilwände (24, 25) geteilt sind, die mit den schräg eingebrachten geraden Teilkanälen (28, 29) versehen sind.

6. Selbsterholende Strombegrenzungseinrichtung nach Anspruch 5, **dadurch gekennzeichnet, daß** die Teilwände (24, 25) gleich ausgebildet sind und sich wahlweise über die jeweils eine oder die jeweils andere ihrer beiden Frontseiten einander dicht berühren.

7. Selbsterholende Strombegrenzungseinrichtung nach einem der Ansprüche 1 bis 5, **dadurch gekennzeichnet, daß** die Zwischenwände (12) zu beiden Seiten randseitig mit Kragen (13) versehen sind, deren Höhe gleich der halben Breite der inneren Verdichterräume (4) ist, und daß die Stirnflächen der Kragen (13) gegenüberstehender Zwischenwände (12) einander dicht berühren.

8. Selbsterholende Strombegrenzungseinrichtung nach einem der Ansprüche 1 bis 5, **dadurch gekennzeichnet, daß** die Zwischenwände auf einer Seite randseitig mit Kragen versehen sind, deren Höhe gleich der Breite der inneren Verdichterräume ist, und daß sich die Stirnflächen der Kragen der gegenüberstehenden Zwischenwände dicht berühren.

9. Selbsterholende Strombegrenzungseinrichtung nach einem der Ansprüche 1 bis 8, **dadurch gekennzeichnet, daß** in den Zwischenwänden oberhalb des Flüssigkeitsspiegels gegeneinander versetzte, durchgehende Druckausgleichskanäle vorgesehen sind.

10. Selbsterholende Strombegrenzungseinrichtung nach einem der vorstehenden Ansprüche, **dadurch gekennzeichnet, daß** das Flüssigmetall (7) eine GaInSn-Legierung ist.

## Claims

1. Self-regenerating current-limiting device with liquid metal including solid-metal electrodes (1), for connection to an electric circuit to be protected, and several compression spaces (4) partially filled with liquid metal (7) arranged one behind the other between the electrodes (1), said compression spaces being formed by pressure-resistant insulating bodies (5; 21) and insulating partition walls (12; 22; 23) which are supported by said insulating bodies and which are provided with communicating channels (17; 26; 27) for the liquid metal (7), **characterized in that** at least one part of the communicating channels (17; 26; 27) have a substantially V-shaped or inverse V-shaped longitudinal profile.

2. Self-regenerating current-limiting device according to Claim 1, **characterized in that** the said part of the communicating channels (17; 26; 27) comprise two straight part-channels (18, 19; 28, 29) which meet at an angle.

3. Self-regenerating current-limiting device according to Claim 2, **characterized in that** the part-channels (28, 29) run in the direction of the inside of the partition walls (23) and towards the liquid level (9).

4. Self-regenerating current-limiting device according to Claim 2, **characterized in that** the part-channels (18, 19; 28, 29) run in the direction of the inside of the partition walls (23) and away from the liquid level (9).

5. Self-regenerating current-limiting device according to Claim 3 or Claim 4, **characterized in that** the partition walls are divided into two part-walls (24, 25) covering each other, said part-walls being provided with the straight part-channels (28, 29) arranged askew.

6. Self-regenerating current-limiting device according to Claim 5, **characterized in that** the part-walls (24, 25) have the same design and that they are in close contact with one another, optionally with one or the other of both their front surfaces respectively.

7. Self-regenerating current-limiting device according to one of Claims 1 to 5, **characterized in that** the partition walls (12) are on both sides provided with collars (13) at the edge, the height of said collars being equal to half the width of the inner compression spaces (4) and **in that** the front surfaces of the collars (13) of opposite partition walls (12) closely touch one another.

8. Self-regenerating current-limiting device according to one of Claims 1 to 5, **characterized in that** the partition walls are on one side provided with collars at the edge, the height of said collars being equal to half the width of the inner compression spaces (4) and **in that** the front surfaces of the collars (13) of opposite partition walls (12) closely touch one another.

9. Self-regenerating current-limiting device according to one of Claims 1 to 8, **characterized in that** the partition walls have through channels for pressure compensation, provided above the liquid level and offset against one another.

10. Self-regenerating current-limiting device according to one of the preceding claims, **characterized in that** the liquid metal (7) is a GaInSn alloy.

## Revendications

1. Dispositif de limitation de courant à régénération automatique avec métal liquide, contenant des électrodes (1) en métal solide, pour raccordement à un circuit électrique à protéger et plusieurs espaces de compression (4) situés l'un derrière l'autre entre les électrodes (1) et partiellement remplis d'un métal liquide (7), lesdits espaces de compression étant formés par des corps isolants (5 ; 21) résistants à la pression et par des parois intermédiaires isolantes (12 ; 22 ; 23) maintenues par lesdits corps isolants et munies de canaux de liaison (17 ; 26 ; 27) pour le métal liquide (7), **caractérisé en ce qu'**au moins une partie des canaux de liaison (17 ; 26 ; 27) présentent un profil longitudinal sensiblement en V ou V inverse.

2. Dispositif de limitation de courant à régénération automatique suivant la revendication 1, **caractérisé en ce que** ladite partie canaux de liaison (17 ; 26 ; 27) comporte deux canaux partiels droits (18, 19 ; 28, 29) qui se rencontrent angulairement.

3. Dispositif de limitation de courant à régénération automatique suivant la revendication 2, **caractérisé en ce que** les canaux partiels (28, 29) sont orientés vers l'intérieur des parois intermédiaires (23) et vers le niveau liquide (9).

4. Dispositif de limitation de courant à régénération automatique suivant la revendication 2, **caractérisé en ce que** les canaux partiels (18, 19 ; 28, 29) sont orientés vers l'intérieur des parois intermédiaires (12 ; 22) et en une direction opposée au niveau liquide (9).

5. Dispositif de limitation de courant à régénération automatique suivant l'une des revendications 3 ou 4, **caractérisé en ce que** les parois intermédiaires (22 ; 23) sont divisées en deux parois partielles (24, 25) se recouvrantes dans lesquelles sont prévues les canaux partiels droits (28, 29) disposés dans un plan incliné.

6. Dispositif de limitation de courant à régénération automatique suivant la revendication 5, **caractérisé en ce que** les parois partielles (24, 25) sont de construction identique et que lesdites parois partielles sont en contact étroit, au choix par l'une ou l'autre de leurs deux surfaces de front respectivement

7. Dispositif de limitation de courant à régénération automatique suivant l'une quelconque des revendications 1 à 5, **caractérisé en ce que** les parois intermédiaires (12) sont des deux côtés munies de collets (13) sur le bord, dont la hauteur est égale à la moitié de la largeur des espaces de compression intérieurs (4) et que les surfaces de front des collets (13) des parois intermédiaires opposées (12) sont en contact étroit.

8. Dispositif de limitation de courant à régénération automatique suivant l'une quelconque des revendications 1 à 5, **caractérisé en ce que** les parois intermédiaires (12) sont d'un côté munies de collets sur le bord, dont la hauteur est égale à la moitié de la largeur des espaces de compression intérieurs (4) et que les surfaces de front des collets (13) des parois intermédiaires opposées (12) sont en contact étroit.

9. Dispositif de limitation de courant à régénération automatique suivant l'une quelconque des revendications 1 à 8, **caractérisé en ce que** des canaux traversants d'équilibre de pression sont prévus dans les parois intermédiaires à un niveau supérieur au niveau liquide, lesdits canaux d'équilibre de pression étant décalés les uns par rapport aux autres.

10. Dispositif de limitation de courant à régénération automatique suivant l'une quelconque des revendications précédentes, **caractérisé en ce que** le métal liquide (7) est un alliage GaInSn.
